# EUROPÄISCHE PATENTSCHRIFT

(11) **EP 2 681 432 B1**
(45) Veröffentlichungstag und Bekanntmachung des Hinweises auf die Patenterteilung: **06.04.2016**
(21) Anmeldenummer: 12701081.7
(22) Anmeldetag: 10.01.2012
(51) Int. Cl.: F02D 41/38, F02M 59/10, F02M 63/02

(54) **VERFAHREN ZUM STEUERN EINER BRENNKRAFTMASCHINE**
METHOD FOR CONTROLLING AN INTERNAL COMBUSTION ENGINE
PROCÉDÉ DE COMMANDE D'UN MOTEUR À COMBUSTION INTERNE

(30) Priorität: 01.03.2011 DE 102011004902
(43) Veröffentlichungstag der Anmeldung: 08.01.2014
(73) Patentinhaber: Robert Bosch GmbH, 70442 Stuttgart (DE)
(72) Erfinder: AMBROCK, Sascha, 70839 Gerlingen (DE); BOECKING, Friedrich, 70499 Stuttgart (DE); ZEHNDER, Frank, 73770 Denkendorf (DE)
(86) Internationale Anmeldenummer: PCT/EP2012/050277
(87) Internationale Veröffentlichungsnummer: WO 2012/116854

(56) Entgegenhaltungen:
- EP-A1- 1 270 929
- EP-A1- 1 767 769
- EP-A1- 2 169 203
- DE-A1- 19 721 841

## Beschreibung

Die Erfindung betrifft ein Verfahren zum Steuern einer Brennkraftmaschine gemäß dem Oberbegriff des Anspruchs 1.

### Stand der Technik

Ein derartiges Verfahren zum Steuern einer Brennkraftmaschine ist aus der EP 1 767 769 A1 bekannt. Die Brennkraftmaschine weist dabei zumindest einen an einer Kurbelwelle gelenkig befestigten Kolben auf und ist mit einem Common-Rail-Einspritzsystem ausgerüstet. Das Common-Rail-Einspritzsystem weist eine Hochdruckpumpe mit einer zumindest einen Nocken aufweisenden Pumpennockenwelle und zumindest einen mit der Pumpennockenwelle über einen Rollenstößel zusammenwirkenden Pumpenplunger auf. Der Winkelversatz der Pumpennockenwelle zu der Kurbelwelle ist hinsichtlich eines verschleißminimierten und betriebsoptimierten Betriebs der Brennkraftmaschine ausgelegt. Der Winkelversatz der Pumpennockenwelle zur Kurbelwelle ist dabei so ausgelegt, dass die Ordnung der Drehmomenterregung der Pumpennockenwelle gleich der Ordnung der Drehmomenterregung mindestens einer Nockenwelle der Brennkraftmaschine ist und sich Oszillationen des Drehmoments an der Pumpennockenwelle und Oszillationen des Drehmoments an der Nockenwelle zumindest teilweise auslöschen. Ein definierter Winkelversatz der Pumpennockenwelle zur Kurbelwelle beim Start und/oder Stopp der Brennkraftmaschine ist hierbei nicht berücksichtigt.

Durch die DE 197 21 841 A1 ist ein Verfahren zum Steuern einer Brennkraftmaschine bekannt, bei dem der Winkelversatz der Pumpennockenwelle zur Kurbelwelle der Brennkraftmaschine durch eine Winkelverstelleinrichtung in Abhängigkeit von Betriebsparametern der Brennkraftmaschine wie Last und Drehzahl variabel eingestellt werden kann. Jedoch ist auch hierbei kein definierter Winkelversatz der Pumpennockenwelle zur Kurbelwelle beim Start und/oder Stopp der Brennkraftmaschine berücksichtigt.

Der Erfindung liegt die Aufgabe zugrunde, ein Verfahren zum Steuern einer Brennkraftmaschine anzugeben, mit dem insbesondere beim Start und/oder Stopp der Brennkraftmaschine das Verschleißverhalten und das Betriebsverhalten der Hochdruckpumpe verbessert wird.

### Offenbarung der Erfindung

### Beschreibung

Diese Aufgabe wird dadurch gelöst, dass bei festgelegter Winkellage der Start und/oder der Stopp der Brennkraftmaschine bei einem Kurbelwellenwinkel erfolgt, der für den Betrieb der Hochdruckpumpe optimiert ist. Hierbei ist der Betrieb beispielsweise hinsichtlich der auftretenden Kräfte und/oder des Verschleißverhaltens optimiert und der Start und/oder der Stopp der Brennkraftmaschine erfolgt dabei bei einem Kurbelwellenwinkel, bei dem der zumindest eine Nocken der Pumpennockenwelle im Bereich außerhalb eines oberen und unteren Totpunktes des Rollenstößels steht. Hierbei ist zu berücksichtigen, dass im Bereich des oberen und des unteren Totpunktes die Gefahr eines Stößeldrehers in der Hochdruckpumpe am größten ist. Erfindungsgemäß werden diese Bereiche, die bei -5° bis +5°, 85° bis 95°, 175° bis 185° und 265° bis 275° (PNW) liegen, vermieden.

Somit sind bei einer vierzylindrigen Reihenbrennkraftmaschine ungünstige Drehwinkelstellungen der Kurbelwelle 51° ± 5°, 141°± 5°, 231° ± 5°, 321° ± 5°, 411° ± 5°, 501° ± 5°, 591° ± 5° und 681 ± 5° (KW). Bei einer sechszylindrigen Brennkraftmaschine in V-Bauart sind ungünstige Drehwinkelstellungen der Kurbelwelle 51° ± 5°, 141 °± 5°, 231° ± 5°, 321 ± 5°, 411° ± 5°, 501 ± 5°, 591° ± 5° und 681 ± 5° (KW).

In Weiterbildung der Erfindung stoppt eine Brennkraftmaschinenelektronik bei einem Stoppbefehl die Kurbelwelle bei einem vorgegebenen Kurbelwellenwinkel ab, der die zuvor angegebenen Bereiche meidet. Dieser Abstoppvorgang kann dadurch erfolgen, dass in Abhängigkeit von Betriebsparametern der Brennkraftmaschine und der Hochdruckpumpe der Stoppbefehl beispielsweise einer Start-Stopp-Automatik der Brennkraftmaschine bei einem Kurbelwellenwinkel umgesetzt wird, von dem die Brennkraftmaschinenelektronik weiß, dass die Brennkraftmaschine nach Erreichen dieses Kurbelwellenwinkels um einen bestimmten Drehwinkel weiterdreht und dann zum Stillstand kommt. Gegebenenfalls kann auch eine Hilfseinrichtung, wie beispielsweise ein Starter zum gezielten Bremsen der Kurbelwelle eingesetzt werden, indem der Starter in diesem Betriebszustand als Bremse verwendet wird.

In Weiterbildung der Erfindung dreht die Brennkraftmaschinenelektronik mittels einer Hilfseinrichtung bei einem Stoppbefehl und/oder Startbefehl die Kurbelwelle auf einen vorgegebenen Kurbelwellenwinkel, der ebenfalls die zuvor angegebenen Bereiche meidet. Läuft die Brennkraftmaschine so aus, dass die Kurbelwelle und somit die Pumpennockenwelle in einer ungünstigen Drehlage steht, wird die Kurbelwelle soweit weitergedreht, bis eine günstige Winkelstellung der Pumpennockenwelle erreicht ist. Dies kann wiederum beispielsweise durch den gezielt gesteuerten Einsatz des Starters während des Stoppvorgangs oder auch während des nachfolgenden Startvorgangs der Brennkraftmaschine geschehen.

Weitere vorteilhafte Ausgestaltungen der Erfindung sind der Zeichnung zu entnehmen, in der in den Figuren dargestellte Ausführungsbeispiele der Erfindung näher beschrieben sind.

### Kurze Beschreibung der Zeichnungen

Es zeigen:
Fig. 1 in schematischer Darstellung einen Schnitt durch eine als Einstempelpumpe ausgebildete Hochdruckpumpe,
Fig. 2 in Diagrammform nachteilige Stopppositionen für eine vierzylindrige Brennkraftmaschine,
Fig. 3 eine als Zweistempelpumpe ausgebildete Hochdruckpumpe und
Fig. 4 in Diagrammform nachteilige Stopp-Positionen für eine sechszylindrige V-Brennkraftmaschine.

### Ausführungsformen der Erfindung

Die Hochdruckpumpe 1 gemäß Fig. 1 ist als Einstempelpumpe ausgebildet und weist ein Pumpengehäuse 2 auf, indem eine Pumpennockenwelle 3 drehbar gelagert ist. Die Pumpennockenwelle 3 weist zwei gegenüberliegende Nocken 4 auf. Auf der so gebildeten Nockenbahn läuft ein Rollenstößel 5 mit einer Laufrolle 6 ab. Die Laufrolle 6 ist in einem Rollenschuh des Rollenstößels 5 drehbar gelagert und wandelt die Drehbewegung der Pumpennockenwelle 3 in eine translatorische Auf- und Ab-Bewegung des Rollenstößels 5. Mit dem Rollenstößel 5 wirkt ein Pumpenplunger 7 zusammen, der von einer Plungerfeder 8 gegen den Rollenstößel 5 gedrückt wird. Der Pumpenplunger 7 ist in einem Zylinder geführt und wirkt mit einem Arbeitsraum zusammen, in den gesteuert Kraftstoff eingebracht wird. Dieser in den Arbeitsraum eingebrachte Kraftstoff wird bei einer Pumpbewegung des Pumpenplungers 7 in einen Hochdruckspeicher gefördert, aus dem der dort unter einem Druck von bis zu ca. 3.000 bar gespeicherte Kraftstoff von Kraftstoffinjektoren gezielt entnommen wird und in zugeordnete Brennräume der Brennkraftmaschine eingespritzt wird.

Die in Fig. 1 dargestellte Hochdruckpumpe 1 ist für eine vierzylindrige Brennkraftmaschine ausgelegt und wird mit einem Übersetzungsverhältnis i=1 von der Kurbelwelle der Brennkraftmaschine angetrieben. In der dargestellten Ausführung steht die Pumpennockenwelle 3 bei dem Drehwinkel 0° PNW in Bezug zu dem Rollenstößel 5 beziehungsweise der Laufrolle 6, wobei die Drehwinkel 90°, 180° und 270° (PNW) in Fig. 1 ergänzend eingetragen sind. Zwischen der Pumpennockenwelle 3 und der Kurbelwelle der Brennkraftmaschine ist ein Winkelversatz von 39° in der Form vorgesehen, dass die Hochdruckpumpe immer 39° vor dem Brennkraftmaschinen-Zylinder-OT fördert und demzufolge bei dem Brennkraftmaschinen-Zylinder-OT stets 39° nach dem Brennkraftmaschinen-Zylinder-OT steht. Die Brennkraftmaschine wird erfindungsgemäß so abgestellt, dass die in Fig. 1 dargestellte Drehwinkelstellung (und nachfolgend angegebene Drehwinkelstellungen) der Pumpennockenwelle 1 nicht eingenommen wird. Dies sind die Bereiche -5° bis +5°, 85° bis 95°, 175° bis 185° und 265° bis 275° (PNW).

Für die Brennkraftmaschine ergeben sich somit auf die Kurbelwelle bezogen nachteilige Abstellpositionen, die in Fig. 2 dargestellt bzw. wiedergegeben sind. Dabei zeigt die untere Gradskala den Pumpennockenwellenwinkel PNW, während auf der oberen Gradskala der Kurbelwellenwinkel KW eingetragen ist. Durch den Winkelversatz von 39° zwischen der Kurbelwelle und der Pumpennockenwelle 3 ergibt sich der dargestellte Versatz zwischen den Winkelstellungen der Pumpennockenwelle und der Kurbelwelle. Entsprechend den vorherigen Ausführungen ergeben sich somit ungünstige Abstellwinkel der Brennkraftmaschine bei einem Kurbelwellenwinkel von 51° ± 5°, 141 °± 5°, 231° ± 5°, 321 ± 5°, 411 ± 5°, 501 ± 5° und 681 ± 5° (KW).

Die in Fig. 3 dargestellte Hochdruckpumpe 1 ist als Zweistempelpumpe ausgeführt und weist demzufolge zwei Rollenstößel 5 und zwei Pumpenplunger 7 auf, die mit der Pumpennockenwelle 3 zusammenwirken. Die Pumpennockenwelle 3 weist auch bei dieser Ausführung zwei gegenüberliegende Nocken 4 auf. Diese Hochdruckpumpe 1 ist zum Anbau an eine sechszylindrige V-Brennkraftmaschine ausgelegt und die Pumpennockenwelle 3 wird mit einem Übersetzungsverhältnis i=3/4 von der Kurbelwelle der Brennkraftmaschine angetrieben. 2 Umdrehungen der Kurbelwelle entsprechen also 1,5 Umdrehungen der Pumpennockenwelle. Der Winkelversatz der Pumpennockenwelle gegenüber der Kurbelwelle beträgt 16,36°, wobei die Pumpe bezogen auf den Pumpennockenwellenwinkel immer um diesen Betrag nach dem Brennkraftmaschinen-Zylinder-OT fördert und demzufolge bei dem Brennkraftmaschinen-Zylinder-OT stets 16,36° vor dem Brennkraftmaschinen-Zylinder-OT steht.

Für die Brennkraftmaschine ergeben sich somit auf die Kurbelwelle bezogen nachteilige Abstellpositionen, die in Fig. 4 dargestellt bzw. wiedergegeben sind. Dabei zeigt die untere Gradskala wie bei Fig. 2 den Pumpennockenwellenwinkel PNW, während auf der oberen Gradskala der Kurbelwellenwinkel KW eingetragen ist. Durch den Winkelversatz von 16,36° zwischen der Kurbelwelle und der Pumpennockenwelle 3 ergibt sich der dargestellte Versatz zwischen den Winkelstellungen der Pumpennockenwelle und der Kurbelwelle. Entsprechend den vorherigen Ausführungen ergeben sich somit ungünstige Abstellwinkel der Kurbelwelle bei 21,7° ± 7°, 141,7° ± 7°, 261,7° ± 7°, 381,7° ± 7°, 501,7° ± 7° und 621,7° ± 7°(KW). Bezogen auf die Pumpennockenwelle 3 ist auch hier das Toleranzband identisch zu der in Figur 1 dargestellten Hochdruckpumpe 1, da aber ein Übersetzungsverhältnis von i=3/4 von der Kurbelwelle zu der Pumpennockenwelle 3 vorhanden ist, steigt hier das Toleranzband auf angenähert ± 7°.

## Patentansprüche

1. Verfahren zum Steuern einer Brennkraftmaschine mit zumindest einem an einer Kurbelwelle gelenkig befestigten Kolben, und mit einem Common-Rail-Einspritzsystem, aufweisend eine Hochdruckpumpe (1) mit einer zumindest einen Nocken (4) aufweisenden Pumpennockenwelle (3) und zumindest einen mit der Pumpennockenwelle (3) über einen Rollenstößel (5) zusammenwirkenden Pumpenplunger (7), wobei der Winkelversatz der Pumpennockenwelle (3) zu der Kurbelwelle hinsichtlich eines verschleißminimierten und betriebsoptimierten Betriebs der Brennkraftmaschine ausgelegt ist,
**dadurch gekennzeichnet, dass** bei festgelegtem Winkelversatz der Start und/oder der Stopp der Brennkraftmaschine bei einem Kurbelwellenwinkel erfolgt, der für den Betrieb des Einspritzsystems optimiert ist und dass der Start und/oder der Stopp bei einem Kurbelwellenwinkel erfolgt, bei dem der zumindest eine Nocken (4) der Pumpennockenwelle (3) im Bereich außerhalb eines oberen und unteren Totpunktes des Rollenstößels (5) steht.

2. Verfahren nach Anspruch 1,
**dadurch gekennzeichnet, dass** eine Brennkraftmaschinenelektronik bei einem Stoppbefehl die Kurbelwelle bei einem vorgegebenen Kurbelwellenwinkel abstoppt.

3. Verfahren nach Anspruch 1 oder 2,
**dadurch gekennzeichnet, dass** die Brennkraftmaschinenelektronik mittels einer Hilfseinrichtung bei einem Stoppbefehl und/oder Startbefehl die Kurbelwelle auf einen vorgegebenen Kurbelwellenwinkel weiterdreht.

## Claims

1. Method for controlling an internal combustion engine with at least one piston fastened in an articulated manner to a crankshaft, and with a common-rail injection system, having a high-pressure pump (1) with a pump camshaft (3) having at least one cam (4), and at least one pump plunger (7) interacting with the pump camshaft (3) via a roller tappet (5), wherein the angular offset of the pump camshaft (3) with respect to the crankshaft is designed in respect of a wear-minimized and operationally optimized operation of the internal combustion engine, **characterized in that**, at a defined angular offset, the starting and/or the stopping of the internal combustion engine take/takes place at a crankshaft angle which is optimized for the operation of the injection system, and **in that** the starting and/or the stopping take/takes place at a crankshaft angle at which the at least one cam (4) of the pump camshaft (3) is in the region outside an upper and lower dead centre of the roller tappet (5).

2. Method according to Claim 1,
**characterized in that,** in the event of a stopping command, an electronic control system of the internal combustion engine stops the crankshaft at a predetermined crankshaft angle.

3. Method according to Claim 1 or 2,
**characterized in that,** in the event of a stopping command and/or starting command, the electronic control system of the internal combustion engine rotates the crankshaft further to a predetermined crankshaft angle by means of an auxiliary device.

## Revendications

1. Procédé de commande d'un moteur à combustion interne comprenant au moins un piston fixé de manière articulée à un vilebrequin, et comprenant un système d'injection à rampe commune, présentant une pompe haute pression (1) avec un arbre à cames de pompe (3) présentant au moins une came (4) et au moins un plongeur de pompe (7) coopérant avec l'arbre à cames de pompe (3) par le biais d'un poussoir à galet (5), le décalage angulaire de l'arbre à cames de pompe (3) par rapport au vilebrequin étant conçu dans l'optique d'une usure minimisée et d'un fonctionnement optimisé du moteur à combustion interne,
**caractérisé en ce que** lorsque le décalage angulaire est fixé, le démarrage et/ou l'arrêt du moteur à combustion interne a lieu à un angle de vilebrequin qui est optimisé pour le fonctionnement du système d'injection et **en ce que** le démarrage et/ou l'arrêt s'effectue à un angle de vilebrequin auquel l'au moins une came (4) de l'arbre à cames de pompe (3) se trouve dans la région au-dessus d'un point mort haut et d'un point mort bas du poussoir à galet (5).

2. Procédé selon la revendication 1, **caractérisé en ce qu'**une électronique du moteur à combustion interne arrête le vilebrequin à un angle de vilebrequin prédéfini en réponse à une commande d'arrêt.

3. Procédé selon la revendication 1 ou 2, **caractérisé en ce que** l'électronique du moteur à combustion interne continue de faire tourner le vilebrequin jusqu'à un angle de vilebrequin prédéfini au moyen d'un dispositif auxiliaire en réponse à un ordre d'arrêt et/ou un ordre de démarrage.
